# FASCICULE DE BREVET EUROPEEN

(11) **EP 0 160 606 B1**
(45) Date de publication et mention de la délivrance du brevet: **04.04.1990**
(21) Numéro de dépôt: 85400792.9
(22) Date de dépôt: 23.04.1985
(51) Int. Cl.: B02C 21/02, B02C 13/06

(54) **Broyeur de pierres**
Steinmühle
Stone crusher

(30) Priorité: 25.04.1984 FR 8406626
(43) Date de publication de la demande: 06.11.1985
(73) Titulaire: Belin, Jean-Pierre René, F-52700 Andelot (FR)
(72) Inventeur: Belin, Jean-Pierre René, F-52700 Andelot (FR)
(74) Mandataire: Gérardin, Robert Jean René

(56) Documents cités:
- DE-C- 3 147 065
- FR-A- 2 124 241
- FR-A- 2 176 220
- FR-A- 2 522 535
- GB-A- 294 860
- GB-A- 2 012 339
- GB-A- 2 036 639
- US-A- 1 670 502
- US-A- 2 905 456
- US-A- 3 850 375
- US-A- 4 006 936

## Description

La présente invention concerne un broyeur destiné à fragmenter les pierres de dimensions trop importantes.

La présence de pierres dans un champ constitue un handicap certain qui limite la production et entraîne une charge d'entretien de matériels agricoles très importante; aussi, l'épierrage s'avère-t-il indispensable dans de nombreuses régions.

Ces opérations d'épierrage, délicates et assez coûteuses, s'effectuent de deux manières souvent complémentaires.

La première manière consiste à ramasser les pierres et à les réunir dans un "pierrier"; ce qui peut s'effectuer à la main, selon la méthode ancestrale ou à l'aide de moyens mécanisés.

La seconde manière consiste, après avoir éliminé les très grosses pierres, à réduire en gravier de 2 à 4cm de diamètre, les pierres tendres de dimensions moyennes à l'aide de broyeurs mécanisés mis en oeuvre par un tracteur.

Il existe actuellement, sur le marché, deux sortes principales de broyeurs ou de casseurs de pierres. La première sorte est représentée par des équipements assez volumineux destinés aux travaux publics et non adaptés aux travaux agricoles. La seconde sorte est représentée par des engins, extrapolés de débrouissailleuses, équipés de marteaux mobiles, pour éviter le bourrage, entraînés en rotation à vitesse élevée afin de maintenir les marteaux en position de travail: ce qui entraîne des effets d'inertie assez considérables qui provoquent la détérioration des prises de force et posent des problèmes d'équilibrage.

Ces broyeurs n'acceptent pas de pierres de trop grosses dimensions; le déséquilibre fréquent de leur rotor provoque des vibrations qui entraînent la détérioration rapide de l'ensemble tracté; leurs marteaux s'abîment très vite, et la fragmentation obtenue est assez grossière.

On connaît déjà des broyeurs fonctionnant selon le procédé correspondant au préambule de la revendication 1, tels que ceux décrits dans les brevets suivants:
Brevet des Etats-Unis d'Amérique US-A-3.850.375 décrivant un broyeur avec lequel les éléments à fractionner sont tout d'abord soulevés par des dents, fixés à la périphérie d'un rotor, calibrés par un renfort fixé dans le bas du carter, sur l'avant de celui-ci, puis projetés contre des dents fixes, situées à la partie supérieure du carter où ils sont sensés se fractionner avant de retomber sur le sol par l'arrière. Ce procédé, qui convient pour le fractionnement de dètritus sur les terrains d'épandage, serait inopérant en terrain agricole caillouteux.
Brevet de la république fédérale d'Allemagne DE-C-3.147.065 concernant un concasseur de carrière, avec lequel les pierres à fractionner, préalablement calibrées sur le chantier, sont projetées par un rotor, muni de dents à sa périphérie, contre un bouclier à écartement réglable par rapport audit rotor. Ce procédé, adapté à la fragmentation contrôlée de pierres de carrière introduites, par le dessus, dans le concasseur par une trémie, serait totalement inutilisable pour assurer le fractionnement de pierres situées à la surface du sol, voire encastrées dans celui-ci.

La présente invention a pour but de remédier à ces inconvénients. Cette invention, telle qu'elle est caractérisée dans les revendications, résout le problème consistant à définir un procédé et à créer un dispositif avec lesquels l'épierrage des terrains agricoles très caillouteux puisse être effectué efficacement dans des conditions avantageuses par rapport aux matériels existants.

Le procédé de fragmentation progressive de pierres selon l'invention consiste à faire pousser les pierres par le rotor, lors du déplacement de celuici, à contraindre lesdites pierres à rester sous le châssis, contre le rotor, en amont de l'enclume; jusqu'à obtention d'un fractionnement suffisant, par grignotage, pour permettre leur rejet en arrière par passage entre les marteaux et entraînement par les rangées successives de ceux-ci.

La poussée des pierres, leur maintien sous le châssis en amont de l'enclume, puis leur rejet vers l'arrière dès qu'un fractionnement suffisant est effectué, sont obtenus en faisant tourner le rotor en sens inverse du sens normal de rotation des roues de l'engin tracteur.

Le broyeur de pierres à fragmentation progressive, permettant la mise en oeuvre du procédé exposé ci-dessus se caractérise principalement en ce que les marteaux constituent des parallélépipèdes, dont la hauteur représente environ le tiers de la longueur, qui sont soudés au rotor en tangentant celui-ci au niveau de leur arête inférieure arrière par rapport au sens de rotation du rotor, en ce que l'enclume est constituée d'un profilé carré en acier, dont l'un des côtés est disposé parallèlement au sol, en ce que le châssis est constitué de deux barres de torsion, reliées par des traverses, soutenues par deux rails et en ce que les flancs du caisson solidaires du châssis à l'intérieur duquel est monté le rotor sont munis d'écarteurs.

L'arête supérieure avant des marteaux est renforcée par un apport ou une pastille de carbure de tungstène.

Les écarteurs, disposés sur les flancs du caisson, sont constitués de rebords formant patins, effilés sur l'avant, disposés à angle droit à la partie inférieure du caisson et reliés à la partie supérieure de ce dernier par l'intermédiaire de plaques métalliques formant carter pour la transmission.

Les avantages obtenus grâce à cette invention consistent essentiellement en ceci que le fractionnement des pierres ne repose pas sur la frappe de celle-ci par des marteaux mobiles, mais sur leur grignotage; ce qui permet de faire tourner le rotor à une vitesse quatre fois plus lente que celle des rotors qui équipent les broyeurs existants: ce qui est rendu possible, en particulier, par la fixité des marteaux par rapport au rotor, dont le nombre permet le grignotage de très grosses pierres sans surchauffe des marteaux ni deséquilibre du rotor.

D'autres caractéristiques et avantages apparaîtront dans la description qui va suivre d'un broyeur de pierres réalisé selon l'invention, donné à titre d'exemple non limitatif au regard des dessins annexés sur lesquels: _{.}
la figure 1 représente une vue en coupe longitudinale du broyeur,
la figure 2 représente une vue en coupe transversale du broyeur,
la figure 3 représente une vue de dessus en coupe du broyeur.
La figure 4 représente, une vue en coupe longitudinale d'un marteau donnant le détail de son mode de fixation sur le rotor.
La figure 5 représente, le détail du mode de raccordement des paliers au caisson.

En se reportant successivement aux figures des dessins, on remarque que le châssis 1 est rendu solidaire des attaches trois points 2 du tracteur par l'intermédiaire de rails 3 et que le châssis 1 supporte un caisson 4, muni d'un couvercle 5, à l'intérieur duquel est monté, par l'intermédiaire de paliers 6, réglable en hauteur par une échancrure 7 et des lumières 8, un rotor 9 à la périphérie duquel sont fixées par soudure des rangées de marteaux 10 disposés en quinconce. Le rotor 9 est entraîné en rotation par l'intermédiaire d'un arbre longitudinal 11, raccordé à la prise de mouvement du tracteur, d'un renvoi d'angle 12, d'un arbre transversal 13, de poulies 14 et 15 et de courroies 16. L'enclume 17 est montée en travers du châssis 1, en avant du rotor 9. Quatre rangées de chaînes 18, disposées en avant du rotor 9, et un tablier 19 à débattement réglable par une chaînette 20, retiennent les projections de pierres. Les marteaux 10, sont fixés par un cordon de soudure 21, sur le rotor 9 de façon à tangenter le rotor au niveau de leur arête inférieure arrière 10a, alors que l'arête supérieure avant 10b est renforcée par un apport de carbure de tungstène 22. Les écarteurs sont constitués de rebords 23, formant patins et effilés sur l'avant, reliés par une plaque métallique 24 à la partie supérieure du caisson afin de constituer un carter protecteur pour la transmission.

Ainsi, comme on le voit, le rotor 9, compte-tenu de son sens de rotation et de sa masse, pousse devant lui, lors de son déplacement, les grosses pierres qu'il fragmente progressivement à l'aide des marteaux 10,puisque l'enclume 17, que les marteaux viennent frôler, contraint les pierres à rester sous le châssis, tout le temps que leur fractionnement n'est pas suffisant pour qu'elles soient rejtées en arrière par le dessus, en passant entre les marteaux 10 et en étant entraînées par les rangées successives de ceux-ci, disposés en quinconce. Pendant ces opérations, les chaînes 18 et le tablier 19 s'opposent aux projections.

Le couvercle 5 aménagé à la partie supérieure du caisson 4 permet d'accéder aux marteaux 10 pour vérifier leur état et les recharger si nécessaire.

En se reportant à la figure 5, on remarque que l'échancrure 7 et les lumières 8 permettent, après desserrage des boulons de fixation des paliers 6 au caisson 4, de faire varier la position verticale de ceux-ci par action sur la manivelle 25 qui assure, par l'intermédiaire de l'écrou 26, de la vis 27 et de la platine 28 formant coulisseau, le déplacement précis des paliers 16 par rapport à des rainures 29 formant glissière. Il est ainsi aisé d'obtenir, par exemple, un espace de quelques centimètres entre le sol et l'extrémité des marteaux 10.

Il est aussi possible, en utilisant le dispositif de relevage du tracteur, de soulever complètement l'ensemble, ce qui permet, par exemple, le démontage rapide du rotor 9 après avoir libéré les paliers 6, par démontage complet de leurs boulons de fixation, étant donné la présence de l'échancrure 7 qui permet le passage de l'arbre de rotation du dit rotor 9.

Le broyeur de pierres selon l'invention, est destiné principalement à l'épierrage des champs, mais il peut être utilisé aussi pour fragmenter des pierres dans des carrières à niveau constant ou, en réduisant la largeur de son rotor, pour creuser des tranchées dans des endroits particulièrement pierreux.

Entraîné en rotation par un moteur hydraulique et monté à l'extrémité de la flèche ou du bras d'engins de terrassement, il pourrait être utilisé sur des parois verticales pierreuses ou rocheuses.

## Revendications

1. Procédé de fragmentation progressive de pierres par l'intermédiaire d'un broyeur mobile comportant un rotor (9), réglable en hauteur par rapport à un châssis (1), équipé de marteaux (10) fixés rigidement et régulièrement à sa prériphé- rie, répartis en plusieurs rangées parallèles, régulièrement écartées, selon une disposition en quinconce et venant frôler lors de la rotation dudit rotor (9), une enclume (17) fixée au châssis (1) parallèlement au rotor (9), caractérisé en ce qu'il consiste à faire pousser les pierres par le rotor (9) lors du déplacement de celui-ci, à contraindre lesdites pierres, à rester sous le châssis (1) contre le rotor (9) en amont de l'enclume (17), jusqu'à obtention d'un fractionnement suffisant, par grignotage, pour permettre leur rejet en arrière par passage entre les marteaux (10) et entraînement par les rangées successives de marteaux.

2. Procédé selon la revendication 1, caractérisé en ce que la poussée des pierres, leur maintien sous le châssis (1) en amont de l'enclume (17), puis leur rejet vers l'arrière dès qu'un fractionnement suffisant est effectué, sont obtenus en faisant tourner le rotor (9) en sens inverse du sens normal de rotation des roues de l'engin tracteur.

3. Broyeur de pierres à fragmentation progressive, comportant un rotor (9) réglable en hauteur par rapport à un châssis (1), équipé de marteaux (10) fixés rigidement et régulièrement à sa périphérie, répartis en plusieurs rangées parallèles, régulièrement écartées, selon une disposition en quinconce et venant frôler, lors de la rotation dudit rotor (9), une enclume (17) fixée au châssis (1) parallèlement au rotor (9), mettant en oeuvre le procédé selon les revendications 1 et 2, caractérisé en ce que les marteaux (10) constituent des parallélépipédes, dont la hauteur représente environ le tiers de la longueur, qui sont soudés au rotor (9) en tangentant celuici au niveau de leur arête inférieure arrière (10a) par rapport au sens de rotation du rotor, en ce que l'enclume (17) est constituée d'un profilé carré en acier, dont l'un des côtés est disposé parallèlement au sol, en ce que le châssis (1) est constitué de deux barres de torsion, reliées par des traverses, soutenues par deux rails (3) et en ce que les flancs du caisson (4), solidaires du châssis (1), à l'intérieur duquel est monté le rotor (9), sont munis d'écarteurs (23).

4. Broyeur de pierres selon la revendication 3, caractérisé en ce que l'arête supérieure avant (10b) des marteaux (10) est renforcée par un apport ou une pastille de carbure de tungstène (22).

5. Broyeur de pierres selon la revendication 3, caractérisé en ce que les écarteurs disposés sur les flancs du caisson (4) sont constitués de rebords (23), formant patins, effilés sur l'avant, disposés à angle droit à la partie inférieure du caisson (4) et reliés à la partie supérieure de ce dernier par 'intermédiaire de plaques métalliques (24) formant carter pour la transmission.

## Patentansprüche

1. Verfahren zur fortschreitenden Zerkleinerung von Steinen, mit Hilfe einer beweglichen Mühle mit einem, in der Höhe gegenüber einem Gestell (1) verstellbaren Rotor (9), der an seinem Umfang mit starr und regelmäßig befestigten Hämmern (10) ausgerüstet ist, die in mehreren parallelen Reihen schachbrettartig regelmäßig getrennt verteilt sind und bei der Drehung des Rotors (9) an einem Amboß (17) streifen, der an dem Gestell (1) parallel zum Rotor (9) befestigt ist, dadurch gekennzeichnet, daß es darin besteht, daß die Steine durch den Rotor (9) bei dessen Bewegung einem Druck unterworfen werden, um die Steine zu zwingen, unter dem Gestell (1) am Rotor (9) vor dem Amboß (17) zu verbleiben, bis durch Zerbrechen eine genügende Zerkleinerung erhalten wird, um ihren Austritt nach hinten durch Durchtritt zwischen den Hämmern (10) und Mitnahme durch die aufeinanderfolgenden Reihen der Hämmer zu gestatten.

2. Verfahren nach Anspruch 1, dadurch gekennzeichnet, daß der Druck auf die Steine, ihre Halterung unter dem Gestell (1) vor dem Amboß (17), dann ihr Austritt nach hinten,sobald eine ausreichende Zerkleinerung bewirkt worden ist, erreicht werden, indem man den Rotor (9) entgegengesetzt zur normalen Drehrichtung der Räder des Zugfahrzeuges laufen läßt.

3. Steinmühle zur fortschreitenden Zerkleinerung mit einem in der Höhe gegenüber einem Gestell (1) verstellbaren Rotor (9), der an seinem Umfang mit starr und regelmäßig befestigten Hämmern (10) ausgerüstet ist, die in mehreren parallelen, schachbrettartig regelmäßig getrennten Reihen verteilt sind und bei der Drehung des Rotors (9) an einem Amboß (17) streifen, der am Gestell (1) parallel zum Rotor (9) befestigt ist, zur Durchführung des Verfahrens nach den Ansprüchen 1 und 2, dadurch gekennzeichnet, daß die Hämmer (10) aus Parallelepipeden bestehen, deren Höhe ungefähr ein Drittel der Länge darstellt und die mit dem Rotor verschweißt sind, indem sie diesen in Höhe der unteren, hinteren Kante (10a), bezogen auf die Drehrichtung des Rotors, berühren, daß der Amboß (17) durch ein quadratisches Eisenprofil gebildet ist, von dem eine Seite parallel zum Boden angeordnet ist, daß das Gestell (1) aus zwei Drehstäben gebildet ist, die durch zwei Traversen verbunden und von zwei Schienen (3) gehalten sind, und daß die mit dem Gestell (1) einstückigen Seiten des Kastens (4), in dessen Innerem der Rotor (9) angeordnet ist, mit Verteilern (23) versehen sind.

4. Steinmühle nach Anspruch 3, dadurch gekennzeichnet, daß die Obere vordere Kante (10b) der Hämmer (10) durch eine Platte oder einen Einsatz (22) aus Wolframkarbid verstärkt ist.

5. Steinmühle nach Anspruch 3, dadurch gekennzeichnet, daß die an den Seiten des Kastens (4) angeordneten Verteiler durch Leisten (23) gebildet sind, die nach vorne sich verjüngende, unter rechtem Winkel zum unteren Teil des Kastens (4) stehen und mit dem oberen Abschnitt des letzteren mit Hilfe von metallischen Platten (24) verbundene Kufen bilden, die so ein Gehäuse für die Übertragung bilden.

## Claims

1. Method for the gradual fragmentation of stones by way of a movable breaker comprising a rotor (9) which is height adjustable relative to a frame (1) equipped with hammers (10) which are fixed rigidly and regularly to the rotor periphery and distributed in a plurality of parallel and regularly spaced rows according to a staggered arrangement and, during rotation of the said rotor (9), brush against an anvil (17) attached to the frame (1) parallel to the rotor (9), characterised in that the method consists of the stones being pushed by the rotor (9) during the movement thereof, of restraining the said stones, and of the stones remaining under the frame (1) against the rotor (9) upstream of the anvil (17) until sufficient fragmentation is achieved by a nibbling action to allow the stones to be thrown rearwardly by passing between the hammers (10) and carried along by the successive rows of hammers.

2. Method according to Claim 1, characterised in that the actions of pushing the stones, holding them under the frame (1) upstream of the anvil (17) and then throwing them rearwardly as soon as sufficient fragmentation has taken place are achieved by the rotor (9) being turned in the opposite direction to the normal direction of rotation of the wheels of the tractor.

3. Stone breaker with a gradual fragmentation action, comprising a rotor (9) which is height adjustable relative to a frame (1) equipped with hammers (10) which are fixed rigidly and regularly to the rotor periphery and distributed in a plurality of parallel and regularly spaced rows according to a staggered arrangement and, during rotation of the said rotor (9), brush against an anvil ( 11) attached to the frame (1) parallel to the rotor (9), and putting into practice the method according to Claims 1 and 2, characterised in that the hammers ( 10) form parallelepipeds, the height of which represents approximately' a third of the length and which are welded to the rotor (9) touching the latter at a level with their lower rear edges (10a) relative to the direction of rotation of the rotor, in that the anvil (17) comprises a square steel section, one of the sides of which is arranged parallel to the ground, in that the frame (1) comprises two torsion bars connected by two cross pieces supported by two rails (3), and in that the sides of the box (4), which are integral with the frame (1) inside which the rotor (9) is mounted, are provided with spacers (23).

4. Stone breaker according to Claim 3, characterised in that the upper front edge (10b) of the hammers (10) is reinforced by a tungsten carbide coating or capping (22).

5. Stone breaker accoring to Claim 3, characterised in that the spacers arranged on the sides of the box (4) comprise edges (23) forming shoes which are tapered at the front, arranged at right angles to the lower part of the box (4) and connected to the upper part of the latter via metal plates (24) which form the casing for the transmission.
